# EUROPÄISCHE PATENTANMELDUNG

(11) **EP 4 105 297 A1**
(43) Veröffentlichungstag der Anmeldung: **21.12.2022**
(21) Anmeldenummer: 21020322.0
(22) Anmeldetag: 16.06.2021
(51) Int. Cl.: C10G 9/20, F23N 5/00, F27D 19/00, F27D 21/00

(54) **VERFAHREN UND MESSSYSTEM ZUM BESTIMMEN EINES SAUERSTOFFGEHALTS IN EINEM OFEN, OFEN UND VERFAHRENSTECHNISCHE ANLAGE**

(71) Anmelder: Linde GmbH, 82049 Pullach (DE)
(72) Erfinder: Müller, Christian, München (DE)

(57) **Zusammenfassung**

Die Erfindung betrifft ein Verfahren zum Bestimmen eines Sauerstoffgehalts in einem Ofen (10) einer verfahrenstechnischen Anlage (100), in dem ein Heizgas (X) unter Zufuhr eines sauerstoffhaltigen Gases (L) und unter Entstehung von Rauchgas (Z) verbrannt wird, wobei mittels mehreren Lambdasonden (114, 116) jeweils ein Messwert in dem Rauchgas (Z) erfasst und mittels eines Rechensystems (112) aus den Messwerten ein Sauerstoffgehalt in dem Ofen (10) bestimmt wird, ein Messsystem (110) hierfür, einen Ofen (10) und eine verfahrenstechnische Anlage (100).

## Beschreibung

Die Erfindung betrifft ein Verfahren und ein Messsystem zum Bestimmen eines Sauerstoffgehalts insbesondere an multiplen Stellen in einem Ofen wie z.B. einem Spaltofen oder Reformer, einer verfahrenstechnischen Anlage, in dem ein Heizgas unter Zufuhr eines sauerstoffhaltigen Gases wie Luft verbrannt wird, einen Ofen mit einem solchen Messsystem sowie eine verfahrenstechnische Anlage mit einem solchen Ofen.

### Stand der Technik

In verschiedenen verfahrenstechnischen Anlagen (oder Prozessanlagen) kommen Öfen zum Einsatz, in denen ein Sauerstoffgehalt im Rauchgas ein relevanter Parameter ist. Beispielsweise kommen beim sog. Steamcracken (Dampfspalten, thermisches Spalten, Dampfcracken usw.), das zur Herstellung von Olefinen und anderen Grundchemikalien eingesetzt wird, und das beispielsweise im Artikel "Ethylene" in Ullmann's Encyclopedia of Industrial Chemistry, Online-Publikation vom 15. April 2009, DOI: 10.1002/14356007.a10_045.pub2, beschrieben ist, einer oder auch mehrere sog. Crackeröfen (auch als Spaltöfen bezeichnet) zur Verwendung. Bezüglich der nachfolgend verwendeten Begriffe sei auch auf entsprechende Fachliteratur verwiesen. In Crackeröfen werden Rohstoffe wie Ethan, Flüssiggas (LPG), Naphtha, atmosphärisches Gasöl (AGO) und Hydrocracker-Rückstände in Ethylen und wertvolle Nebenprodukte umgewandelt. Auch bei einem Steam-Reformer zur Erzeugung von Synthesegas, Wasserstoff und Kohlenmonoxid (Dampfreformierung) wird eine Feuerung verwendet und der Sauerstoffgehalt ist relevant.

Für die Einleitung und Aufrechterhaltung der endothermen Reaktionen wird beim Steamcracken die erforderliche Wärmeenergie typischerweise durch die Verbrennung von Heizgas in einer Brennkammer (Feuerraum) bereitgestellt, die die sog. Strahlungszone des Spalt- oder Crackerofens bildet, und durch die sog. Coils (Spaltrohre) geführt sind, durch welche ein umzusetzendes Kohlenwasserstoff-DampfGemisch unter Erhalt eines Produktgemischs, des sog. Roh- oder Spaltgases, geleitet wird. In den häufigsten Anwendungen wird die für die Verbrennung erforderliche Verbrennungsluft ohne Vorwärmung in die Strahlungszone geführt (sog. Naturzug) und dort zusammen mit dem Heizgas verbrannt. Ebenso kommt auch immer mehr eine Luftvorwärmung, ggf. mit Gasturbinenabgas in Betracht, und damit einhergehend ein Bedarf an Bestimmung des Sauerstoffgehaltes im Abgas.

Beim Betrieb eines Crackerofens sollte die Verbrennung des Heizgases unter Einhaltung strenger Bedingungen erfolgen, um einen sicheren und effizienten Betrieb zu ermöglichen. Dies umfasst z.B. die Messung des Sauerstoffgehalts in der Brennkammer, um etwaigen unterschüssigen Sauerstoff (unterstöchiometrische Verbrennung) erkennen zu können. Hierzu sind allerdings in aller Regel komplexe und/oder teure Messgeräte nötig.

Die vorliegende Erfindung stellt sich vor diesem Hintergrund die Aufgabe, eine Möglichkeit bereitzustellen, bei Crackeröfen oder anderen Öfen in verfahrenstechnischen Anlagen den Sauerstoffgehalt möglichst einfach und kostengünstig, insbesondere an möglichst vielen Stellen, zu bestimmen, insbesondere um eine möglichst umfassende Information der Verbrennung im Brennraum zu erhalten.

Diese Aufgabe wird durch ein Verfahren, ein Messystem, einen Ofen sowie eine verfahrenstechnische Anlage mit den Merkmalen der unabhängigen Patentansprüche gelöst. Ausgestaltungen sind Gegenstand der abhängigen Patentansprüche sowie der nachfolgenden Beschreibung.

### Vorteile der Erfindung

Die vorliegende Erfindung beschäftigt sich generell mit dem Betrieb eines Ofens (z.B. Spaltofen oder Reformer, allgemein eine Vorrichtung mit Feuerraum) in einer verfahrenstechnischen (insbesondere petrochemischen) Anlage, bei dem ein Heizgas unter Zufuhr von sauerstoffhaltigem Gas wie z.B. Luft (unter Gas kann allgemein auch ein Gasgemisch verstanden werden, grundsätzlich aber in diesem speziellen Fall z.B. auch reiner Sauerstoff) verbrannt wird, wobei ein Rauchgas entsteht, und ein Sauerstoffgehalt z.B. nach der Verbrennung, dann in dem Rauchgas, zu erfassen ist. Insofern beschäftigt sich die Erfindung insbesondere mit dem Bestimmen des Sauerstoffgehalts in bzw. bei einem solchen Ofen.

Als ein solcher Ofen kommt insbesondere ein Crackerofen (bzw. Spaltofen) in Betracht, wie er eingangs bereits näher erläutert wurde und insbesondere beim Steamcracken zum Einsatz kommt. Es sei jedoch darauf hingewiesen, dass auch andere Öfen - z.B. Reformer - in Betracht kommen, in denen (insbesondere im industriellen Maßstab) Heizgase verbrannt werden wie z.B. bei der Dampfreformierung (sog. "steam reforming"). Letztlich kommen dabei alle Arten von Verbrennungen in Betracht.

Eine Möglichkeit, den Sauerstoffgehalt in einem solchen Ofen bzw. in dem Rauchgas zu bestimmen bzw. zu messen, ist z.B. ein sog. "Tunable Diode Laser", also eine durchstimmbare Laserdiode. Die sog. "Tunable Diode Laser Absorption Spectroscopy" (TDLAS, englisch, auf deutsch in etwa "Absorptionsspektroskopie mittels durchstimmbarer Laserdioden") ist ein Verfahren, mit dem aus einer gemessenen Absorption die Konzentration oder Dichte des zu untersuchenden Gases bzw. Gasbestandteils (beispielsweise Methan oder Wasserdampf oder eben auch Sauerstoff) bestimmt wird. Solche Laser sind allerdings sehr kostenintensiv und liefern (nur) einen Mittelwert über die Messstrecke oder einen lokal begrenzten Wert, der nicht über den gesamten Feuerraum Auskunft gibt.

Im Rahmen der Erfindung wird nun vorgeschlagen, dass mittels mehrerer Lambdasonden - und insbesondere auch mehrerer Entnahmestellen -jeweils ein entsprechender Messwert in dem Rauchgas erfasst bzw. gemessen wird, und dass mittels eines - insbesondere für alle Lambdasonden gemeinsamen - Rechensystems (z.B. eines (Hochleistungs-)Rechensystems, sog. "Edge-Computing") aus den Messwerten ein Sauerstoffgehalt (oder Sauerstoffkonzentration) in dem Ofen bestimmt wird. Dies erfolgt bevorzugt kontinuierlich. Als Rechensystem ist auch eine spezielle zur Erfassung und/oder Auswertung von Messwerten von Lambdasonden geeignete Recheneinheit oder ein Steuergerät oder dergleichen zweckmäßig. Hierbei kann insbesondere mittels der mehreren Lambdasonden an mehreren, verschiedenen Stellen des Ofens jeweils ein Messwert in dem Rauchgas erfasst und an den mehreren verschiedenen Stellen jeweils der Sauerstoffgehalt bestimmt werden. Dies erlaubt es insbesondere, einen örtlichen Verlauf, also ein Profil, des Sauerstoffgehalts in dem Ofen zu bestimmen. Bevorzugten Stellen, an denen gemessen werden soll, sind z.B. entlang der Feuerboxwand am Übergang des Rauchgases vom Verbrennungsraum (abgeschlossene Verbrennung) in die sog. Konvektionszone.

Außerdem ist es zweckmäßig, wenn aus den Messwerten von wenigstens zwei oder drei Lambdasonden der Sauerstoffgehalt an einer Stelle des Ofens bestimmt wird, d.h. die Messwerte der wenigstens zwei, insbesondere wenigstens drei Lambdasonden werden dazu verwendet Bei drei Lambdasonden ist z.B. eine gegenseitige Überwachung und Indikation eines Fehlers möglich, mit einer Fehlertoleranz zwei von drei), einen (einzigen) Wert für den Sauerstoffgehalt zu bestimmen. Die wenigstens zwei Lambdasonden können hierbei also insbesondere redundant verwendet werden, d.h. bei Ausfall eines Sensors verbleiben bei insgesamt drei noch zwei Sonden, deren Mittelwert verwendet werden kann bzw. die Messwerte der drei Sonden können miteinander verglichen werden, um einen ungenauen Messwert auszusondern und den Austausch der Sonde zu indizieren. So können z.B. drei Lambdasonden verwendet werden, von deren Messwerte nur die Messwerte der zwei besten Lambdasonden und/oder des mittleren Wertes (Median) zur Bestimmung des Sauerstoffgehalts herangezogen werden. Beispielsweise können die Messwerte von derjenigen Lambdasonde, die am weitesten von einem Mittelwert abweichen, ausgeschlossen werden. Von den verbleibenden Messwerten kann dann der (z.B. arithmetische) Mittelwert gewählt werden. Dies erlaubt eine besonders genaue Bestimmung des Sauerstoffgehalts. Hierzu sind die relevanten Lambdasonden an jeweils derselben Probenahme-Stelle am Ofen angeordnet. Bei insgesamt mehreren Stellen können also je Stelle drei oder mehr Lambdasonden verwendet werden.

Das Rechensystem ("Edge-Device") misst dabei z.B. die an den einzelnen Sonden anliegende Spannung, die im Verhältnis zum Sauerstoff steht. Eine örtliche Messung besteht z.B. immer aus drei Messwerten (Fehlertoleranz), die daraufhin auf die Konsistenz der Daten überprüft wird, bevor aus den gemessenen Spannungen über eine Formel die Sauerstoffkonzentration gerechnet wird. Aus den verschiedenen Messpunkten wird dann wiederum ein Profil bestimmt. Das Edge-Device übernimmt die Kommunikation mit dem Benutzer (Datenweitergabe) und auch die Überwachung der Sensoren (s.o.), überprüft deren ggf. vorhandene Drift und alarmiert bei Bedarf.

Hier zeigt sich der besondere Vorteil von Lambdasonden (oder auch Lambdasensoren), wie sie an sich in Kraftfahrzeugen zur Messung des Sauerstoffgehalts in den Abgasen verwendet werden. Diese Lambdasonden sind - jedenfalls im Vergleich zu bisher für Öfen in verfahrenstechnischen Anlagen verwendeten Sauerstoffmesssystemen - besonders kostengünstig und können daher auch in einer hohen Anzahl eingesetzt werden. Dies wiederum erlaubt eine redundante Verwendung, was durch Mittelwertbildung der einzelnen Messwerte trotz ggf. schlechterer Messqualität der einzelnen Lambdasonden gegenüber anderen Sauerstoffmesssystemen eine besonders genaue und zuverlässige Bestimmung des Sauerstoffgehalts im Ofen erlaubt.

Die Lambdasonden sind insbesondere in einer Leitung angeordnet, in der Rauchgas aus dem Ofen herausgeführt und insbesondere anschließend wieder in den Ofen zurückgeführt wird. Hierzu kann z.B. eine Rohrinstallation mit Rohren (Leitung) mit einem Durchmesser von zwei oder drei Zoll verwendet werden. Ein Druck von z.B. 0,01 bar für das Rauchgas ist dabei in aller Regel ausreichend. Solche Leitungen können z.B. auf dem Dach des Ofens angeordnet werden, dort dann z.B. auch an verschiedenen Stellen. Dann kann ein Luftzug in einem Konvektionsabschnitt ausgenutzt werden, wobei die Leitung z.B. an eine bereits vorhandene oder auch neu hinzufügende Düse im Konvektionsabschnitt oder vor einem Lüfter bzw. Gebläse angeschlossen werden kann. Alternativ kann das Rauchgas auch extraktiv aus dem Ofen (z.B. über einen Ejektor oder ein Gasringgebläse) gesogen und wieder in den Feuerraum zurückgeführt werden.

Eine Lambdasonde arbeitet insbesondere derart, dass ein Messwert erfasst wird, der ein Verhältnis eines Sauerstoffgehalts in einem zu messenden Gas - hier also dem Rauchgas des Ofens - zu einem Referenzwert angibt. Als Referenzwert kommt dann insbesondere der Sauerstoffgehalt einer Umgebungsluft in Betracht. Dabei gibt es insbesondere die sog. Nernstsonden als Lambdasonden.

Die Nernstsonde nutzt z.B. Zirkoniumdioxid (Zirkonium(IV)-oxid) als permeables Material. Dabei wird die Eigenschaft von Zirkoniumdioxid ausgenutzt, bei Temperaturen ab ca. 350 °C Sauerstoffionen elektrolytisch transportieren zu können, wodurch eine Spannung zwischen den außenliegenden Elektroden entsteht. Durch diese Eigenschaft bestimmen Zirkonium-basierte Lambdasondern (bzw. Sauerstoffsensoren) den Unterschied des Sauerstoffpartialdrucks (dies entspricht einem Sauerstoff-Konzentrationsunterschied) zweier verschiedener Gase. Bei der Lambdasonde wird dann eine Seite des Materials dem Rauchgas bzw. Rauchgasstrom ausgesetzt, während die andere Seite an einer Sauerstoffreferenz liegt, z.B. eben der Umgebungsluft. Die Umgebungsluft (oder auch ein anderes Referenzgas) kann z.B. durch eine Öffnung direkt an der Lambdasonde oder über eine separate Zuleitung herangeführt werden, wodurch eine mögliche Verunreinigung des Referenzgases durch andere Gase oder Wasser erschwert wird. Bei einer Verunreinigung des Referenzgases ist der Sauerstoffgehalt der Referenz verringert, wodurch die Sondenspannung kleiner wird.

Es kommen auch Lambdasonden bzw. Sensoren in Betracht, die mit einer gepumpten Referenz arbeiten; hier wird kein separates Referenzgas wie Umgebungsluft benötigt, das verunreinigt werden kann. Die Sauerstoffreferenz wird vielmehr eigenständig in der Lambdasonde hergestellt. Hierzu kann z.B. durch das Material ein Strom geleitet und so Sauerstoff aus dem Rauchgas gepumpt werden. Damit wird eine Referenz aus reinem Sauerstoff an der inneren Elektrode erzeugt.

Denkbar ist auch, dass Zirkonium als YSZ-Keramik (Yttria-stabilized Zirconia) zum Einsatz kommt, wodurch unter anderem die Betriebstemperatur merklich reduziert wird. Schon bei Temperaturen ab etwa 300 °C wird das Yttrium-dotierte Zirkoniumdioxid-Material der Sonde für negative Sauerstoffionen durchgängig.

Bei Nernstsonden kommt es durch den Konzentrationsunterschied (oder Partialdruckunterschied) zu einer lonendiffusion des Sauerstoffs, folglich wandern Sauerstoffionen von der hohen Konzentration (in der Regel bei der Umgebungsluft) zur niedrigen Konzentration (in der Regel das Rauchgas). Die Sauerstoffatome können als doppelt negativ geladene Ionen also durch die Zirkonium-Keramik hindurchdiffundieren. Die zur Ionisierung der Sauerstoffatome erforderlichen Elektronen werden von den elektrisch leitfähigen Elektroden geliefert. Dadurch lässt sich zwischen den innen und außen angebrachten Elektroden (z.B. Platinelektroden) eine elektrische Spannung abnehmen, die Sondenspannung. Diese Spannung wird dann z.B. über Kabel an das Rechensystem (Edge Device) weitergeleitet.

Durch eine geeignete Eichung kann also mit einer Lambdasonde der Sauerstoffgehalt im Ofen bzw. im Rauchgas des Ofens bestimmt werden. Auch mit der einfachen Lambdasonde kann zumindest in bestimmten Bereichen eine genaue Messung erfolgen. Durch die Erfindung wird es ermöglicht, einen lokal zu niedrigen Sauerstoffwert (lokale Unterstöchiometrie, λ<1) zu erkennen, obwohl der mittlere Sauerstoffgehalt des Rauchgases sich im Gut-Bereich befindet. Oftmals kann es auch ausreichend sein, einen zu hohen oder zu niedrigen Sauerstoffgehalt zu erkennen, ohne dass es auf den konkreten Wert ankommt. Vielmehr kann z.B. der Ofen dann derart angesteuert oder auch eingeregelt werden, dass der Sauerstoffgehalt in einem gewünschten Bereich bleibt. Letztlich kann auf diese Weise eine möglichst weitgehende Reduzierung von unerwünschten Abgasen wie Kohlenstoffmonoxid und Ruß erreicht werden.

In diesem Sinne ist es auch bevorzugt, wenn der Betrieb des Ofens basierend auf dem bestimmten Sauerstoffgehalt insbesondere automatisch gesteuert oder auch geregelt wird. Dabei kann z.B. ein Volumenstrom an zugeführter Frischluft (oder sonstigem sauerstoffhaltigen Gas) erhöht werden, ggf. auch an individuellen Stellen, wenn der Sauerstoffgehalt im Rauchgas zu niedrig ist. Ebenso ist aber eine bloße Überwachung des Betriebs denkbar. Dann kann z.B. auch eine Maßnahme eingeleitet werden, wenn der Sauerstoffgehalt einen vorgegebenen Bereich verlässt; denkbar ist z.B. ein Hinweis an einen Operateur zum manuellen Eingreifen.

Die Erfindung betrifft weiterhin ein Messsystem zum Bestimmen eines Sauerstoffgehalts in einem Ofen bzw. in dem Rauchgas eines Ofens einer verfahrenstechnischen Anlage, in dem ein Heizgas unter Zufuhr eines sauerstoffhaltigen Gases verbrannt wird. Für nähere Erläuterungen des Messsystems sei zur Vermeidung von Wiederholungen auf obige Ausführungen verwiesen. Das Messsystem ist dabei insbesondere dazu eingerichtet, ein erfindungsgemäßes Verfahren durchzuführen.

Die Erfindung betrifft ebenfalls einen Ofen für eine verfahrenstechnischen Anlage, in dem ein Heizgas unter Zufuhr eines sauerstoffhaltigen Gases, insbesondere eines Abgases (z.B. aus einer Gasturbine, dort zur Ermittlung des Rest-Sauerstoffgehaltes) verbrannt wird, und dem ein erfindungsgemäßes Messsystem zugeordnet ist sowie eine verfahrenstechnischen Anlage mit einem solchen Ofen inkl. Messsystem.

Für nähere Erläuterungen (z.B. auch die Möglichkeit der Positionierung bzw. Anordnung der Lambdasonden) sowie weitere Ausgestaltungen und Vorteile sei zur Vermeidung von Wiederholungen auf obige Ausführungen zum Verfahren verwiesen, die hier entsprechend gelten.

Die Erfindung wird nachfolgend unter Bezugnahme auf die beigefügte Zeichnung näher erläutert, welche verschiedene Anlagenteile zeigt, anhand derer die erfindungsgemäßen Maßnahmen erläutert werden.

Kurze Beschreibung der Zeichnung
- Figur 1: zeigt eine verfahrenstechnische Anlage mit Crackerofen, bei dem ein erfindungsgemäßes Verfahren durchführbar ist.
- Figur 2: zeigt schematisch einen Ablauf eines solchen erfindungsgemäßen Verfahrens in einer bevorzugten Ausführungsform.
- Figur 3: zeigt eine Ansicht des Crackerofens aus Figur 1 zur näheren Erläuterung der Erfindung.

### Ausführliche Beschreibung der Zeichnung

In Figur 1 ist eine als Dampfcrackanordnung ausgebildete verfahrenstechnische Anlage 100 mit einem Crackerofen 10 gezeigt, anhand dessen die Erfindung erläutert werden soll. Bereits an dieser Stelle sei erwähnt, dass diese Anlage 100 nur als Beispiel zur Erläuterung der Erfindung dient und die Anlage auch anders ausgestaltet sein kann oder es sich um eine andere Anlage mit Ofen (also eine Vorrichtung mit Feuerraum) handeln könnte.

Der Crackerofen 10 bzw. eine entsprechende Ofeneinheit (hier auch kurz als Spaltofen oder Ofen bezeichnet) weist eine Strahlungszone 11 und eine Konvektionszone 12 auf. Die Anlage 100 zum Steamcracken kann auch mehrere entsprechende Crackeröfen 10 umfassen. Nachfolgend als zentral bezeichnete Anlagenkomponenten bzw. Einheiten stehen mehreren Crackeröfen 10 zur Verfügung, dezentrale Einheiten sind für jeden Crackerofen 10 gesondert vorgesehen.

Mittels einer beispielhaft gezeigten zentralen Einsatzvorwärmung 20 und einer zentralen Prozessdampferzeugung 30 werden ein Kohlenwasserstoffeinsatz H erwärmt und Prozessdampf P bereitgestellt, welche in der Konvektionszone 12 in an sich bekannter Weise (für die vorliegende nicht weiter relevant) weiter erwärmt, zu einem Speisestrom F vereinigt und danach der Strahlungszone 11 zugeführt werden. Die Darstellung gemäß Figur 1 ist stark vereinfacht und lediglich beispielhaft. So kann beispielsweise auch in einer sogenannten Passregelung ein entsprechender Speisestrom bereits im Bereich der Konvektionszone auf mehrere Teilströme aufgeteilt werden, die dann getrennt voneinander vorgewärmt und schließlich durch Gruppen von jeweils beispielsweise sechs oder acht Spaltrohren in der Strahlungszone 11 geführt werden können. Hier und nachfolgend können jederzeit zentrale durch dezentrale Einheiten ersetzt werden und umgekehrt.

Der Strahlungszone 11 wird das Spaltgas C entnommen, das mittels eines oder mehrerer Spaltgaskühler 13, die insbesondere als bekannte Quenchkühler ausgebildet sein können bzw. solche Quenchkühler umfassen können, und die zugleich auch als Dampferzeuger fungieren können, abgekühlt und danach einer zentralen Spaltgastrennung und Spaltgasaufbereitung 90 zugeführt wird. Die Erfindung ist nicht durch eine spezifische Ausgestaltung beschränkt.

Mittels eines zentralen Speisewassersystems 40 wird Speisewasser W bereitgestellt, das im dargestellten Beispiel ebenfalls in der Konvektionszone 12 erwärmt und danach mittels des einen oder der mehreren Spaltgaskühler 13 unter Erhalt von Hochdruck- oder Superhochdrucksattdampf S (nachfolgend auch kurz als Sattdampf bezeichnet) weiter erhitzt und schließlich verdampft wird. Der Sattdampf S wird im dargestellten Beispiel in der Konvektionszone 12 unter Erhalt von überhitztem Hochdruckdampf oder überhitztem Superhochdruckdampf T (nachfolgend vereinfacht auch als überhitzter Dampf bezeichnet) überhitzt und in ein zentrales Dampfsystem 50 eingespeist.

Mittels eines z.B. zentralen Heizgassystems 60, dem eine mögliche zentrale Heizgasvorwärmung 65 nachgeschaltet ist, in der Prozess- oder Hilfsmittel wie beispielsweise überhitzter Dampf auf Hoch-, Mittel- oder Niedrigdruck, Waschwasser und/oder Quenchöl, aber auch elektrischer Strom als Heizmedien bzw. Wärmequellen genutzt wird, wird Speiseheizgas Y zu vorgewärmtem Heizgas X erwärmt und der Strahlungszone 11 bzw. nicht gesondert veranschaulichten Brennern in dieser - und damit dem Ofen 10 - zugeführt.

Verbrennungsluft L - und damit ein sauerstoffhaltiges Gas - gelangt in der hier veranschaulichten Ausgestaltung über eine Luftansaugung 79 in die Strahlungszone 11 bzw. die dortigen Brenner. Aus der Strahlungszone 11 wird Rauchgas Z ausgeführt, das die Konvektionszone 12 passiert und danach in eine Rauchgasbehandlung bzw. an einen zentralen oder dezentralen Kamin 80 z.B. mit Gebläse und hierüber an die Atmosphäre abgegeben wird.

Die in Figur 1 veranschaulichte zentrale Heizgasvorwärmung 65 ist optional. Eine dezentrale Heizgasvorwärmung (d.h. separat für die einzelnen Crackeröfen 10 bzw. Ofeneinheiten) ist ebenfalls möglich. Ähnliches gilt für die Einsatzvorwärmung und die Prozessdampferzeugung, die alternativ zur zentralen Ausführung auch dezentral ausgeführt werden können.

Wie erwähnt, wird in dem Ofen 10 das Heizgases X unter Zufuhr der Verbrennungsluft L verbrannt, wobei Rauchgas Z (also eine Art Abgas) entsteht, das letztlich an die Umgebung abgeführt wird. Aus Umweltschutz- und auch Energieeffizienzgründen ist es dabei wünschenswert, eine möglichst optimale Verbrennung in dem Ofen 10 zu erreichen. Hierzu sollte die Verbrennung des Heizgases X unter Einhaltung strenger Bedingungen erfolgen, auch um einen sicheren und effizienten Betrieb zu ermöglichen. Dies umfasst, wie schon erwähnt, insbesondere die Messung des Sauerstoffgehalts in dem Ofen bzw. in der Brennkammer, um etwaigen überschüssigen Sauerstoff erkennen zu können. Hier setzt die Erfindung an.

Im Rahmen der Erfindung wird hierzu ein Messsystem 110 verwendet, das für den Ofen 10 vorgesehen ist. Das Messsystem 110 umfasst beispielsweise ein Rechensystem 112 (z.B. Prozessor mit Speicher) sowie mehrere Lambdasonden, wobei hier beispielhaft zwei Lambdasonden 114, 116 gezeigt sind, mittels welcher Messungen des Sauerstoffgehalts im Rauchgas Z vorgenommen werden können. In dem gezeigten Beispiel sind die Lambdasonden 114, 116 an zwei verschiedenen Stellen am Ofen 10 angeordnet, an denen eine Messung vorgenommen wird. Beispielsweise kann hierzu Rauchgas - wie schon erwähnt - abgezweigt und nach der Messung mittels der jeweiligen Lambdasonde wieder in den Ofen 10 bzw. in den regulären Verlauf zurückgeführt werden. Wie schon erwähnt, können an einer Stelle auch mehrere Lambdasonden vorgesehen werden, die jeweils einen Messwert erfassen.

Die von den Lambdasonden 114, 116 erfassten Messwerte werden z.B. über Signalleitungen (mit gestrichelten Linien mit Pfeilen angedeutet) an das Messsystem 112 übermittelt, wo die Messwerte dann verrechnet werden können, um den Sauerstoffgehalt im Rauchgas bzw. im Ofen, ggf. auch an verschiedenen Stellen, zu bestimmen.

In Figur 2 ist hierzu schematisch ein Ablauf eines solchen erfindungsgemäßen Verfahrens in einer bevorzugten Ausführungsform dargestellt. Hierzu sind beispielhaft die Lambdasonde 114 und das Rechensystem 112 aus Figur 1 gezeigt. Die Lambdasonde 114 enthält ein Messelement 120, das auf einer Seite dem Rauchgas Z des Ofens ausgesetzt ist, auf der anderen Seite hingegen einer Referenz, z.B. Umgebungsluft. Im Rauchgas herrscht ein Sauerstoffgehalt Oz, in der Umgebungsluft bzw. in der Referenz hingegen ein Sauerstoffgehalt O_{R}. Wenn diese beiden Sauerstoffgehalte sich unterscheiden, ergibt sich, wie vorstehend erläutert, ein Spannungsabfall an dem Messelement 120, der z.B. als Messwert M an das Rechensystem 112 übermittelt wird.

Beispielhaft sind fünf weitere Messwerte M von (hier nicht dargestellten) Lambdasonden gezeigt, die ebenfalls an das Rechensystem 112 übermittelt werden. Es ist vorgesehen, dass jeweils drei Lambdasonden an (zumindest näherungsweise) derselben Stelle (Entnahmestelle) des Ofens angeordnet sind und den Messwert erfassen. Diese drei Messwerte werden dann verarbeitet, z.B. kann der (objektiv) schlechteste Messwert von der Verrechnung ausgeschlossen werden. Auf diese Weise wird für jede der beispielhaft zwei Stellen am bzw. im Ofen ein Sauerstoffgehalt O bestimmt.

Wie erwähnt, wird mittels der Lambdasonde zunächst nur ein Verhältnis des Sauerstoffgehalts im Rauchgas zum Sauerstoffgehalt in der Umgebungsluft ermittelt. wenn z.B. der Sauerstoffgehalt in der Umgebungsluft bekannt ist, kann damit der Sauerstoffgehalt im Rauchgas bestimmt werden. Dies kann z.B. im Rahmen der erwähnten Verrechnung erfolgen, sodass der Sauerstoffgehalt O für eine bestimmte Stelle dem (ggf. gemittelten) Sauerstoffgehalt Oz im Rauchgas entsprechend kann. Es versteht sich, dass aber auch nur mit relativen Werten gearbeitet werden kann.

In Figur 3 ist nochmals eine andere Ansicht des Crackerofens 10 aus Figur 1 zur näheren Erläuterung der Erfindung gezeigt, und zwar mit beispielhaft vier Zonen 10A, 10B, 10C und 10D. In jeder der Zonen ist in der Wand 140 (Feuerboxwand) eine Entnahmestelle 130, wobei nur eine der Entnahmestellen detaillierter gezeigt ist.

An einer Entnahmestelle 130 ist ein Rohr 132 durch die Wand 130 geführt, an dem auf der Außenseite z.B. drei Lambdasonden 114 angebracht sind (nur eine Sonde ist gezeigt). Zudem können z.B. Kühlrippen 134 vorgesehen sein, um eine ausreichende Kühlung des Gases nach der Messung zu gewährleisten, um ggf. Schäden an Materialien zu verhindern. Hier kann eine Messung wie in Bezug auf Figur 2 (dort für nur zwei Stellen) erläutert, erfolgen, um der erwähnte Sauerstoffgehalt O im Sinne eines Sauerstoffprofils ermittelt werden kann.

## Patentansprüche

1. Verfahren zum Bestimmen eines Sauerstoffgehalts in einem Ofen (10) einer verfahrenstechnischen Anlage (100), in dem ein Heizgas (X) unter Zufuhr eines sauerstoffhaltigen Gases (L) und unter Entstehung von Rauchgas (Z) verbrannt wird,
wobei mittels mehrerer Lambdasonden (114, 116) jeweils ein Messwert (M) in dem Rauchgas (Z) erfasst und mittels eines Rechensystems (112) aus den Messwerten ein Sauerstoffgehalt (O) in dem Ofen (10) bestimmt wird.

2. Verfahren nach Anspruch 1, wobei mittels der mehreren Lambdasonden (120114, 116) an mehreren, verschiedenen Stellen (130) des Ofens (10) ein Messwert (M) in dem Rauchgas (Z) erfasst und an den mehreren verschiedenen Stellen jeweils der Sauerstoffgehalt (O) bestimmt wird, und wobei damit insbesondere ein örtlicher Verlauf des Sauerstoffgehalts (O), insbesondere ein Sauerstoffprofil , in dem Ofen (10) bestimmt wird.

3. Verfahren nach Anspruch 1 oder 2, wobei aus den Messwerten (M) von wenigstens zwei, insbesondere wenigstens drei Lambdasonden der Sauerstoffgehalt (O) an einer Stelle des Ofens (10) in dem Rauchgas (Z) bestimmt wird, und wobei die wenigstens zwei Lambdasonden hierbei insbesondere redundant und/oder fehlertolerant verwendet werden.

4. Verfahren nach einem der vorstehenden Ansprüche, wobei jede Lambdasonde (114, 116) in einer Leitung angeordnet ist, in der das Rauchgas (Z) aus dem Ofen (10) herausgeführt und insbesondere anschließend wieder in den Ofen (10) zurückgeführt wird.

5. Verfahren nach einem der vorstehenden Ansprüche, wobei mittels der Lambdasonden (114,116) jeweils ein Messwert (M) erfasst wird, der ein Verhältnis eines Sauerstoffgehalts (Oz) in einem Rauchgas (Z) des Ofens zu einem Referenzwert (O_{R}) angibt, wobei als Referenzwert insbesondere der Sauerstoffgehalt einer Umgebungsluft verwendet wird.

6. Verfahren nach einem der vorstehenden Ansprüche, wobei Nernstsonden und/oder Widerstandssprungsonden als die Lambdasonden (114, 116) verwendet werden.

7. Verfahren nach einem der vorstehenden Ansprüche, wobei basierend auf dem bestimmten Sauerstoffgehalt (O) ein Betrieb des Ofens (10) überwacht und/oder gesteuert wird.

8. Verfahren nach einem der vorstehenden Ansprüche, wobei als Ofen (10) ein Crackerofen zum Steamcracken verwendet wird.

9. Messsystem (110) zum Bestimmen eines Sauerstoffgehalts in einem Ofen (10) einer verfahrenstechnischen Anlage (100), in dem ein Heizgas (X) unter Zufuhr eines sauerstoffhaltigen Gases (L) unter Entstehung von Rauchgas (Z) verbrannt wird,
mit mehreren Lambdasonden (114, 116), die dazu vorgesehen sind in oder an dem Ofen (10) angeordnet zu werden und dazu eingerichtet sind, jeweils Messwerte (M) in dem Rauchgas (Z) zu erfassen, und
mit einem Rechensystem (112), das dazu eingerichtet ist, die Messwerte (M) der Lambdasonden (114, 116) zu empfangen und daraus einen Sauerstoffgehalt (O) in dem Ofen (10) zu bestimmen.

10. Messsystem (110) nach Anspruch 9, das dazu eingerichtet ist, ein Verfahren nach einem der Ansprüche 1 bis 8 durchzuführen.

11. Ofen (10) für eine verfahrenstechnischen Anlage (100), in dem ein Heizgas (X) unter Zufuhr eines sauerstoffhaltigen Gases (L) verbrannt wird, mit einem Messsystem (110) nach Anspruch 9 oder 10

12. Verfahrenstechnischen Anlage (!00) mit einem Ofen (10) nach Anspruch 11.
